# EUROPÄISCHE PATENTSCHRIFT

(11) **EP 2 842 388 B1**
(45) Veröffentlichungstag und Bekanntmachung des Hinweises auf die Patenterteilung: **04.10.2017**
(21) Anmeldenummer: 13719089.8
(22) Anmeldetag: 25.04.2013
(51) Int. Cl.: H05B 33/08

(54) **LED-ANORDNUNG**
LED ARRANGEMENT
ENSEMBLE DE LED

(30) Priorität: 26.04.2012 DE 102012206888
(43) Veröffentlichungstag der Anmeldung: 04.03.2015
(73) Patentinhaber: Zumtobel Lighting GmbH, 6850 Dornbirn (AT)
(72) Erfinder: OLARIU, Cristian, A-6850 Dornbirn (AT)
(74) Vertreter: Thun, Clemens
(86) Internationale Anmeldenummer: PCT/EP2013/058627
(87) Internationale Veröffentlichungsnummer: WO 2013/160400

(56) Entgegenhaltungen:
- EP-A2- 1 083 774
- EP-A2- 1 337 130
- WO-A2-2008/099979
- DE-A1- 3 146 328
- US-A1- 2005 077 838
- US-A1- 2006 152 175

## Beschreibung

Die vorliegende Erfindung betrifft eine LED-Anordnung, mit mindestens einem LED-Array, welches mindestens zwei parallel angeordnete LED-Stränge aufweist, wobei in jedem LED-Strang mindestens eine LED angeordnet ist.

LEDs werden mittlerweile in vielen verschiedenen Bereichen eingesetzt. So werden beispielsweise in der Beleuchtungstechnik immer mehr herkömmliche Leuchtmittel durch entsprechende LEDs ersetzt. Je nach Beleuchtungsaufgabe können dann einige Hochleistungs-LEDs oder aber eine Vielzahl von kleineren bzw. schwächeren LEDs verwendet werden. Zusätzlich ist hierbei auch noch anzumerken, dass die LEDs zumeist nur mit bestimmten Ausgangsleistungen und für bestimmte Ströme verfügbar sind, weshalb insbesondere bei kleinen und schwachen LEDs die Anordnung der LEDs in einer LED-Anordnung mit einem oder mehreren LED-Arrays vorgesehen ist. Derartige LED-Anordnungen mit einem oder mehreren LED-Arrays werden beispielsweise in Flächenleuchten verwendet.

Eine derartige LED-Anordnung mit einem LED-Array kann beispielhaft der Figur 1 entnommen werden, wobei das LED-Array drei parallel angeordnete und verschaltete LED-Stränge aufweist, die alle gemeinsam an einer Konstantstromquelle 2 angeschlossen sind. Zusätzlich sind in jedem LED-Strang mehrere in Serie bzw. Reihe angeordnete bzw. verschaltete LEDs 1 vorgesehen, weshalb das LED-Array im Gesamten eine kombinierte Serien- und Parallelschaltung der LEDs 1 aufweist. Bei derartigen LED-Arrays ist dann zumeist vorgesehen, dass die LEDs 1 alle in gleicher Weise betrieben werden, weshalb in der Regel für alle LEDs 1 auch derselbe Typ zum Einsatz kommt. Entsprechend ergibt sich bei der in Figur 1 gezeigten LED-Anordnung ein nahezu gleicher Strom durch alle LED-Stränge, wodurch alle LEDs 1 im Wesentlichen gleich hell leuchten. Somit wird der durch die Konstantstromquelle 2 zur Verfügung gestellte Strom gleichmäßig auf die einzelnen LED-Stränge aufgeteilt.

Figur 2 zeigt demgegenüber eine LED-Anordnung, die mehrere LED-Arrays aufweist, die jeweils in Serie bzw. Reihe angeordnet bzw. verschaltet sind. Jedes dieser LED-Arrays ist hierbei identisch zu dem in Figur 1 dargestellten LED-Array aufgebaut. Dementsprechend weist jedes LED-Array drei parallel angeordnet bzw. verschaltete LED-Stränge auf, bei denen jeweils mehrere in Reihe bzw. Serie angeordnete bzw. verschaltete LEDs 1 vorgesehen sind. Da innerhalb eines LED-Arrays zumeist für die LEDs 1 auch derselbe Typ zum Einsatz kommt, verteilt sich auch hier jeweils der durch die Konstantstromquelle 2 zur Verfügung gestellte Strom gleichmäßig auf die LED-Stränge. Durch die Anordnung der LED-Arrays in einer Reihen- bzw. Serienschaltung ist es hierbei aufgrund der Eigenschaften einer Reihenschaltung bzgl. der Stromverteilung unerheblich, ob in allen LED-Arrays für die LEDs 1 dieselben Typen verwendet werden oder ob in einem ersten LED-Array ein erster Typ und in einem zweiten LED-Array ein zweiter Typ verwendet wird.

Im Nachfolgenden wird insbesondere auf die Stromverteilung innerhalb eines LED-Arrays Bezug genommen, weshalb im weiteren Verlauf wieder die in Figur 1 gezeigte LED-Anordnung herangezogen werden soll. Wie bereits erläutert, verteilt sich der durch die Konstantstromquelle 2 zur Verfügung gestellte Strom bei der Verwendung eines Typs für alle LEDs 1 im Wesentlichen gleichmäßig über alle LED-Stränge. Dies gilt allerdings nur solange, bis eine der LEDs 1 einen Defekt aufweist. Zwar ist die Ausfallwahrscheinlichkeit einer einzelnen LED 1 relativ gering, durch die Vielzahl der bei einer entsprechenden LED-Anordnung zum Einsatz kommenden LEDs 1 erhöht sich dann allerdings die Wahrscheinlichkeit, dass eine der LEDs 1 einen Defekt aufweist, soweit, dass möglicherweise die Ausfallwahrscheinlichkeit einer gesamten LED-Anordnung höher als erwünscht ist.

Bei der in Figur 1 gezeigten LED-Anordnung besteht nunmehr das Problem, dass bei einem Defekt einer LED 1 die Verteilung des von der Konstantstromquelle 2 abgegebenen Stroms nicht mehr gleichmäßig auf alle LED-Stränge erfolgt. So besteht bei einem Kurzschluss, dem mit Abstand am häufigsten auftretenden Defekt bei LEDs, das Problem, dass der LED-Strang mit der defekten LED durch den Kurzschluss bei der Aufteilung des Stroms als ein LED-Strang zu betrachten ist, der im Vergleich zu den anderen LED-Strängen eine LED weniger aufweist. Entsprechend der Parallelschaltung der LED-Stränge wird dann der von der Konstantstromquelle zur Verfügung gestellte Strom so auf die LED-Stränge aufgeteilt, dass durch den LED-Strang mit der defekten LED ein deutlich höherer Strom als durch die anderen beiden LED-Stränge fließt. Somit werden die LEDs in diesem LED-Strang von einem höheren Strom als vor dem Defekt durchflossen und gleichzeitig die LEDs in den beiden anderen LED-Strängen von einem niedrigeren Strom, wobei die Höhe der Veränderung der Ströme hierbei von der Anzahl der LED-Stränge abhängt. Diese veränderten Stromflüsse führen somit auch zu einer Veränderung der Lichtabgabe aller funktionierenden LEDs. Zusätzlich ergibt sich dann aber auch noch das Problem, dass der höhere Stromfluss in dem LED-Strang mit der defekten LED zu weiteren Beschädigungen bei den noch funktionstüchtigen LEDs führen kann, insbesondere dann, wenn der Strom durch diesen LED-Strang den maximal zulässigen LED-Strom übersteigt.

Die Druckschrift WO 2008099979 A2 offenbart eine LED-Anordnung mit drei LED-Strängen entsprechend einem roten, grünen und blauen Kanal, welche parallel angeordnet sind und jeweils eine Vielzahl von in Reihe geschalteten LEDs aufweist. In jedem LED-Strang ist ein Strombegrenzer zur Begrenzung des in dem LED-Strang fließenden Stroms vorgesehen. Der vorliegenden Erfindung liegt dementsprechend die Aufgabe zu Grunde, die oben skizzierten LED-Anordnungen derart weiterzuentwickeln, dass bei einem Defekt einer LED keine weiteren LEDs beschädigt werden und die LED-Anordnung weiterhin betrieben werden kann.

Die Aufgabe wird durch eine LED-Anordnung gemäß Anspruch 1 gelöst. Vorteilhafte Weiterbildungen der Erfindung sind Gegenstand der abhängigen Ansprüche. Erfindungsgemäß wird eine LED-Anordnung mit mindestens einem LED-Array, welches mindestens zwei parallel angeordnete LED-Stränge aufweist, vorgeschlagen, wobei in jedem LED-Strang mindestens eine LED angeordnet ist und in jedem LED-Strang ein Strombegrenzer zur Begrenzung des in dem LED-Strang fließenden Stroms vorgesehen ist, wobei der Strombegrenzer dazu ausgebildet ist, den in dem LED-Strang fließenden Strom bei Erreichen eines vorgegebenen Grenzwerts auf den Grenzwert zu beschränken, wobei bei einem Strom unterhalb dieses Grenzwerts der Strombegrenzer im Wesentlichen keinen Einfluss auf den in dem LED-Strang fließenden Strom hat. Zusätzlich weist der Strombegrenzer eine zusätzliche Schutzschaltung auf und die zusätzliche Schutzschaltung ist dazu ausgebildet, einen Thyristor zum Überbrücken aller LED-Stränge anzusteuern

Dementsprechend ist vorgesehen, dass in jedem LED-Strang zusätzlich zu den LEDs noch ein Strombegrenzer angeordnet ist, der im normalen Betrieb, d.h. wenn keine der LEDs defekt ist, nahezu keinen Einfluss auf den jeweiligen LED-Strang hat und somit sozusagen inaktiv bzw. unsichtbar ist. Für den Fall jedoch, dass ein Defekt einer LED, insbesondere ein Kurzschluss, auftritt, ist der Strombegrenzer dann in der Lage den Kurzschluss der LED zu kompensieren, wobei der Strombegrenzer den durch den entsprechenden LED-Strang fließenden Strom auf einen entsprechenden Grenzwert beschränkt.

Dementsprechend wird auch ein Verfahren zur Vermeidung von Beschädigungen bei einem Defekt einer LED in der erfindungsgemäßen LED-Anordnung vorgeschlagen, bei dem bei einem Kurzschluss der in dem LED-Strang fließende Strom durch den Strombegrenzer auf den Grenzwert beschränkt wird, wobei der Grenzwert knapp oberhalb des Stromwertes liegt, der bei nicht-defekter LED durch den LED-Strang fließt.

Hierdurch wird erreicht, dass trotz des Kurzschlusses in dem entsprechenden LED-Strang lediglich ein unwesentlich höherer Strom fließt, wodurch eine Beschädigung der anderen, noch funktionierenden LEDs, verhindert werden kann. Zugleich wird dadurch aber auch erreicht, dass der jeweils durch die anderen LED-Stränge fließende Strom, aufgrund des nur gering ansteigenden Stroms der durch den LED-Strang mit der defekten LED fließt, kaum absinkt, wodurch in allen LED-Strängen eine starke Veränderung der Lichtabgabe vermieden werden kann.

Gleichzeitig wird für den Fall, dass alle LEDs im normalen Betrieb und somit voll funktionsfähig sind, aber auch erreicht, dass die zur Verfügung stehende Leistung im Wesentlichen nur von den LEDs genutzt werden kann und der Strombegrenzer in diesem Fall keinen Einfluss auf die LED-Stränge ausübt.

Vorteilhafterweise wird der Strom dabei von einer Konstantstromquelle zur Verfügung gestellt. Außerdem kann vorgesehen sein, dass mindestens einer der LED-Stränge mindestens zwei in Reihe angeordnete LEDs aufweist und dass die LED-Anordnung mehrere in Reihe angeordnete LED-Arrays aufweist.

Der in den LED-Strängen angeordnete Strombegrenzer kann vorzugsweise zwei Transistoren und einen Widerstand aufweisen, wobei es sich bei den Transistoren um einen Feldeffekttransistor und Bipolartransistor handelt und die Beschränkung des Stroms in dem LED-Strang auf den Grenzwert durch den Feldeffekttransistor erfolgt. Die Steuerung des Bipolartransistors erfolgt hierbei durch den Widerstand. Zusätzlich kann der Strombegrenzer einen weiteren Widerstand aufweisen, wobei der weitere Widerstand und der Bipolartransistor dann zur Steuerung des Feldeffekttransistors vorgesehen sind.

Die zusätzliche Schutzschaltung und der Thyristor dienen dann dazu im Falle einer zu hohen Belastung für den Strombegrenzer das gesamte LED-Array zu überbrücken bzw. abzuschalten. Dieser Fall kann beispielsweise dann auftreten, wenn mehrere LEDs des gleichen Strangs ausfallen. Dies ist insbesondere dann sinnvoll, wenn eine Serienschaltung mehrerer Arrays vorgesehen ist. In diesem Fall wird dann zwar das Array mit der defekten LED abgeschaltet, die weiteren Arrays hingegen wurden hiervon unbeeinflusst mit dem durch die Konstantstromquelle zur Verfügung gestellten Strom versorgt.

Bei dem zuvor erwähnten Verfahren kann ferner vorzugsweise vorgesehen sein, dass bei einer durch einen Defekt einer LED in einem LED-Strang auftretenden Unterbrechung die zusätzliche Schutzschaltung der Strombegrenzer in den anderen LED-Strängen die anderen Komponenten der Strombegrenzer überbrücken und vor einer Beschädigung schützen.

Alternativ könnte auch vorgesehen sein, dass bei einer durch einen Defekt einer LED in einem LED-Strang auftretenden Unterbrechung der gesamte sich auf die anderen LED-Stränge verteilende Strom reduziert oder abgeschaltet wird.

Nachfolgend soll die Erfindung anhand von Ausführungsbeispielen und den beiliegenden Zeichnungen näher erläutert werden. Es zeigen:
- Figur 1: eine aus dem Stand der Technik bekannte LED-Anordnung mit einem LED-Array;
- Figur 2: eine aus dem Stand der Technik bekannte LED-Anordnung mit mehreren LED-Arrays;
- Figur 3: eine LED-Anordnung mit einem LED-Array;
- Figur 4: ein Beispiel eines Strombegrenzers;
- Figur 5: eine Ausführungsform eines Strombegrenzers mit einer Schutzschaltung, dies sich insbesondere bei einer seriellen Anordnung mehrerer LED-Arrays anbietet.

In den Figuren 1 und 2 sind jeweils LED-Anordnungen gezeigt, die, wie bereits zuvor erläutert, bereits aus dem Stand der Technik bekannt sind. Die LED-Anordnung in Figur 1 weist hierbei ein LED-Array auf, wohingegen bei der in Figur 2 gezeigten LED-Anordnung drei in Reihe bzw. Serie geschaltete LED-Arrays vorgesehen sind. Die LED-Arrays bestehen wiederum aus drei parallel angeordneten bzw. verschalteten LED-Strängen, in denen jeweils mehrere in Reihe bzw. Serie angeordnete bzw. verschaltete LEDs 1 vorgesehen sind. Bei beiden LED-Anordnungen ist zusätzlich noch eine Konstantstromquelle 2 vorhanden, wobei der Strom auf die einzelnen LED-Stränge gleichmäßig verteilt wird.

Bei einem Kurzschluss, dem mit Abstand am häufigsten auftretenden Defekt bei LEDs, besteht dann allerdings das Problem, dass über diesen LED-Strang mehr Strom fließt und gleichzeitig auf den anderen LED-Strängen der Strom absinkt. Dies führt zum einen zu einer Veränderung der Lichtabgabe und kann zusätzlich auch dazu führen, dass in dem LED-Strang mit dem erhöhten Strom weitere Beschädigungen an den noch funktionierenden LEDs auftreten können.

Erfindungsgemäß ist daher nunmehr vorgesehen, dass in jedem LED-Strang zusätzlich ein Strombegrenzer zur Begrenzung des in dem LED-Strang fließenden Stroms vorgesehen ist. In Figur 3 ist eine LED-Anordnung gezeigt, die im Wesentlichen der LED-Anordnung in Figur 1 entspricht. Zusätzlich weist allerdings jeder LED-Strang noch einen Strombegrenzer 3 auf. Diese dienen dazu, den durch den jeweiligen LED-Strang fließenden Strom auf einen gewünschten Grenzwert zu beschränken, wobei bei einem Strom unterhalb dieses Grenzwerts der Strombegrenzer 3 im Wesentlichen keinen Einfluss auf den in dem LED-Strang fließenden Strom hat. Der Grenzwert wird hierbei so gewählt, dass dieser knapp oberhalb des Stromwerts liegt, der durch den LED-Strang fließt, wenn keine der LEDs 1 defekt ist. D.h. dass die Strombegrenzer 3 im normalen Betrieb, solange kein Defekt einer LED 1 auftritt, keine Leistung aufnehmen und dementsprechend kein Spannungsabfall an dem Strombegrenzer 3 erfolgt, wodurch dieser ohne Defekt einer LED 1 inaktiv bzw. unsichtbar ist.

Im Fall eines Kurzschlusses einer LED 1 wird dann der in dem entsprechenden LED-Strang ansteigende Strom durch den jeweiligen Strombegrenzer 3 auf den Grenzwert begrenzt bzw. beschränkt. Dadurch übersteigt der in diesem LED-Strang fließende Strom nicht den vorgegebenen Grenzwert. Durch diese Begrenzung wird dann zusätzlich auch erreicht, dass der durch die anderen LED-Stränge fließende Strom kaum absinkt, da der durch die Konstantstromquelle 2 zur Verfügung gestellte Strom konstant bleibt und nach wie vor relativ gleichmäßig auf die einzelnen LED-Stränge verteilt wird. Diese wird dadurch erreicht, dass in dem LED-Strang mit dem Kurzschluss der Strom aufgrund des Strombegrenzers 3 nur bis zu dem Grenzwert ansteigen kann.

Beispielhaft könnte vorgesehen sein, dass im normalen bzw. regulären Betrieb ein Stromfluss von 1 Ampere durch jeden der LED-Stränge vorliegt. Der Grenzwert des Strombegrenzers würde in diesem Fall auf 1,1 Ampere vorgegeben werden. Tritt nun ein Kurzschluss einer der LEDs in einem der LED-Stränge auf, würde ohne den Strombegrenzer in dem entsprechenden LED-Strang der Stromfluss auf einen Wert deutlich oberhalb von 1,1 Ampere ansteigen. Bei der vorliegenden Erfindung ist es dann jedoch vorgesehen, dass der Strombegrenzer derart korrigierend in dem jeweiligen LED-Strang eingreift, dass der Stromfluss in diesem LED-Strang tatsächlich auf 1,1 Ampere beschränkt wird, wodurch dementsprechend ein übermäßiges Ansteigen des Stroms in diesem LED-Strang und ein übermäßiges Absinken des Stroms in den anderen LED-Strängen verhindert wird.

Bei einem Kurzschluss einer LED wird somit der entsprechende Strombegrenzer aktiv und weist dabei einen entsprechenden Spannungsabfall an dem Strombegrenzer auf, wodurch eine Kompensierung der defekten LED durch den Strombegrenzer möglich wird.

In Figur 4 ist eine mögliche Form eines derartigen Strombegrenzers genauer gezeigt. Der Strombegrenzer weist dabei zwei Transistoren 4 und 5, zwei Widerstände 6 und 7 und eine Z-Diode 8 auf. Bei dem mit dem Bezugszeichen 4 versehenen Transistor handelt es sich um einen Feldeffekttransistor, der in Serie bzw. Reihe zu den LEDs 1 angeordnet ist, ebenso wie der Widerstand mit dem Bezugszeichen 6. Dieser Widerstand mit dem Bezugszeichen 6 steuert dann den Transistor mit dem Bezugszeichen 5, der als Bipolartransistor ausgebildet ist. Zusammen mit dem Widerstand mit dem Bezugszeichen 7 steuert dann wiederum der Bipolartransistor 5 den Feldeffekttransistor 4. Die Transistoren 4 und 5 und die Widerstände 6 und 7 sind hierbei dann derart ausgelegt, dass im normalen Betrieb, wenn also alle LEDs 1 funktionsfähig sind, der sich ergebene Stromfluss und damit der Spannungsabfall über den Widerstand 6 derart bemessen ist, dass der Feldeffekttransistor 4 frei durchgängig ist, also keinen Widerstand für den Stromfluss darstellt.

Bei einem Kurschluss einer der LEDs 1 steigt dann der Strom durch die LEDs 1 an und somit ebenso auch der durch den Widerstand 6 fließende Strom. Ab dem gewünschten bzw. vorgegebenen Grenzwert greift dann der Bipolartransistor 5 korrigierend ein und steuert den Feldeffekttransistor 4 derart an, dass der Stromfluss auf den Grenzwert beschränkt wird, wobei der Grenzwert knapp oberhalb des normalen Stromflusses liegt.

Die beiden Transistoren 4 und 5 und die beiden Widerstände 6 und 7 dienen zur Strombegrenzung in einem LED-Strang, in dem ein Kurzschluss einer LED 1 auftritt. Wie bereits zuvor erläutert, ist ein Kurzschluss der mit Abstand am häufigsten auftretende Defekt bei LEDs. Allerdings kann auch der Fall auftreten, dass durch einen Defekt einer LED in einem LED-Strang eine Unterbrechung verursacht wird. In diesem Fall sinkt der Strom in dem LED-Strang mit der defekten LED auf null. Da jedoch eine Konstantstromquelle 2 vorgesehen ist, verteilt sich der von der Konstantstromquelle 2 zur Verfügung gestellte Strom nun nicht mehr auf drei LED-Stränge sondern lediglich nur noch auf zwei LED-Stränge, wodurch der Strom über diese beiden LED-Stränge erheblich ansteigt. Wenn dann der Stromanstieg den Grenzwert der Strombegrenzer übersteigen würde, würde auch die gesamte Spannung des LED-Arrays ansteigen.

Durch den erheblichen Anstieg des Stroms bzw. der gesamten Spannung könnten die Komponenten der Strombegrenzer 3 beschädigt werden. Um eine derartige Beschädigung möglichst zu verhindern, ist bei der in Figur 4 gezeigten Form des Strombegrenzers noch eine zusätzliche Schutzschaltung in Form einer Z-Diode 8 vorgesehen, die im Wesentlichen die Funktion der anderen Komponenten des Strombegrenzers 3 unterdrückt bzw. diese Komponenten überbrückt und so vor einer Beschädigung schützt. Die Z-Diode 8 ist hierbei parallel zu dem Feldeffekttransistor 4 und dem Widerstand 6 angeordnet und schützt so die anderen Komponenten des Strombegrenzers 3 vor Überlastung. Die Z-Diode 8 ist dementsprechend in den LED-Strängen von Bedeutung, die keine Unterbrechung durch einen Defekt einer LED aufweisen. Im Rahmen der Erfindung ist vorgesehen, dass bei einer Unterbrechung in einem LED-Strang durch einen Defekt einer LED 1 der Gesamte sich auf die anderen LED-Stränge verteilende Strom reduziert oder abgeschaltet wird, wodurch nicht nur ein Schutz der Komponenten des Strombegrenzers 3 sondern ebenso ein Schutz der LEDs 1 der anderen LED-Stränge gewährleistet ist.

Eine derartige Ausführungsform einer Schutzschaltung ist in Figur 5 gezeigt, wobei anstelle der in Figur 4 gezeigten Z-Diode 8 eine etwas komplexere Schaltungsanordnung zum Einsatz kommt. Diese Schutzschaltung 9 ist wiederum parallel zu den Komponenten des Strombegrenzers 3 angeordnet und besteht aus einer Parallelschaltung von einem Widerstand 10 und einem Kondensator 11, welche gemeinsam über eine Z-Diode 12 mit dem Eingang des Strombegrenzers 3 verbunden sind. Der Verbindungspunkt zwischen Z-Diode 12 und Parallelschaltung von Widerstand 10 und Kondensator 11 ist mit einem Thyristor 13 verbunden, der entsprechend der Darstellung parallel zu den LED-Strängen verschaltet ist. Die weiteren LED-Stränge weisen identische Schutzschaltungen 9 auf, welche ebenfalls in der dargestellten Weise mit dem Thyristor 13 verbunden sind.

Steigt nun an dem Strombegrenzer 3 aufgrund des Ausfalls einer oder insbesondere mehrerer LEDs die Spannung in einen Bereich, in dem eine Beschädigung der Komponenten des Strombegrenzers 3 zu befürchten ist, so führt dies zu einer Ansteuerung bzw. einem Einschalten des Thyristors 13, der dann nicht nur den Strombegrenzer 3 sondern stattdessen das gesamte LED-Array, also alle LED-Stränge kurzschließt. Dieses Array wird dann also komplett abgeschaltet, so dass hier keine weitere Beschädigung der LEDs oder der anderen elektronischen Komponenten auftreten kann. Weitere, in Serie geschaltete LEDs werden hiervon allerdings nicht beeinträchtig, da sie nach wie vor in ungestörter Weise mit dem Konstantstrom versorgt werden.

Erfindungswesentlich ist, dass der Strombegrenzer im normalen Betrieb, also wenn keine der LEDs defekt ist, keinen Einfluss auf die LED-Stränge hat und somit inaktiv bzw. unsichtbar ist und lediglich bei einem Defekt einer der LEDs zum Einsatz kommt und entsprechend korrigierend bzw. begrenzend eingreift.

## Patentansprüche

1. LED-Anordnung, mit mindestens einem LED-Array, welches mindestens zwei parallel angeordnete LED-Stränge aufweist, wobei in jedem LED-Strang mindestens eine LED (1) angeordnet ist und in jedem LED-Strang ein Strombegrenzer (3) zur Begrenzung des in dem LED-Strang fließenden Stroms vorgesehen ist, wobei der Strombegrenzer (3) dazu ausgebildet ist, den in dem LED-Strang fließenden Strom bei Erreichen eines vorgegebenen Grenzwerts auf den Grenzwert zu beschränken, wobei bei einem Strom unterhalb dieses Grenzwerts der Strombegrenzer (3) im Wesentlichen keinen Einfluss auf den in dem LED-Strang fließenden Strom hat,
**dadurch gekennzeichnet,**
**dass**
- die LED-Anordnung einen Thyristor (13) umfasst, und
- jeder der Strombegrenzer (3) eine zusätzliche Schutzschaltung (9) aufweist, welche mit dem Thyristor verbunden und dazu ausgebildet ist, den Thyristor (13) zum Überbrücken aller LED-Stränge anzusteuern.

2. LED-Anordnung nach Anspruch 1,
**dadurch gekennzeichnet,**
**dass** mindestens einer der LED-Stränge mindestens zwei in Reihe angeordnete LEDs (1) aufweist.

3. LED-Anordnung nach einem der vorherigen Ansprüche,
**dadurch gekennzeichnet,**
**dass** die LED-Anordnung mehrere in Reihe angeordnete LED-Arrays aufweist.

4. LED-Anordnung nach einem der vorherigen Ansprüche,
**dadurch gekennzeichnet,**
**dass** eine Konstantstromquelle (2) zur Versorgung der LEDs (1) mit Strom vorgesehen ist.

5. LED-Anordnung nach einem der vorherigen Ansprüche,
**dadurch gekennzeichnet,**
**dass** der Strombegrenzer (3) zwei Transistoren (4, 5) und einen Widerstand (6) aufweist.

6. LED-Anordnung nach Anspruch 5,
**dadurch gekennzeichnet,**
**dass** es sich bei den Transistoren um einen Feldeffekttransistor (4) und um einen Bipolartransistor (5) handelt, wobei die Beschränkung des Stroms in dem LED-Strang auf den Grenzwert durch den Feldeffekttransistor (4) erfolgt.

7. LED-Anordnung nach Anspruch 6,
**dadurch gekennzeichnet,**
**dass** der Widerstand (6) zur Steuerung des Bipolartransistors (5) vorgesehen ist.

8. LED-Anordnung nach Anspruch 7,
**dadurch gekennzeichnet,**
**dass** der Strombegrenzer (3) einen weiteren Widerstand (7) aufweist.

9. LED-Anordnung nach Anspruch 8,
**dadurch gekennzeichnet,**
**dass** der weitere Widerstand (7) und der Bipolartransistor (5) zur Steuerung des Feldeffekttransistors (4) vorgesehen sind.

10. Verfahren zur Vermeidung von Beschädigungen bei einem Defekt einer LED (1) in einer LED-Anordnung gemäß einem der vorherigen Ansprüche, **dadurch gekennzeichnet,**
**dass** bei einem durch einen Defekt einer LED (1) in einem LED-Strang auftretenden Kurzschluss der in dem LED-Strang fließende Strom durch den Strombegrenzer (3) auf den Grenzwert beschränkt wird, wobei der Grenzwert oberhalb des Stromwerts liegt, der bei nicht defekter LED (1) durch den LED-Strang fließt.

11. Verfahren nach Anspruch 10,
**dadurch gekennzeichnet,**
**dass** bei einer durch einen Defekt einer LED (1) in einem LED-Strang auftretenden Unterbrechung die zusätzlichen Schutzschaltungen der Strombegrenzer (3) in den anderen LED-Strängen die anderen Komponenten der Strombegrenzer (3) überbrücken und vor einer Beschädigung schützen.

12. Verfahren nach Anspruch 10,
**dadurch gekennzeichnet,**
**dass** bei einer durch einen Defekt einer LED (1) in einem LED-Strang auftretenden Unterbrechung der gesamte sich auf die anderen LED-Stränge verteilende Strom reduziert oder abgeschaltet wird.

## Claims

1. LED arrangement, having at least one LED array, which has at least two LED strands arranged in parallel, wherein at least one LED (1) is arranged in each LED strand, and a current limiter (3) is provided in each LED strand to limit the current flowing in the LED strand, wherein the current limiter (3) is designed to limit the current flowing in the LED strand to the limiting value represented by a predetermined limit value, wherein, for a current below this limit value, the current limiter (3) has substantially no influence on the current flowing in the LED strand,
**characterized in that**
- the LED arrangement comprises a thyristor (13), and
- each of the current limiters (3) has an additional protective circuit (9) which is connected to the thyristor and is designed to control the thyristor (13) to bridge all the LED strands.

2. LED arrangement according to claim 1,
**characterized in that**
at least one of the LED strands has at least two LEDs (1) arranged in series.

3. LED arrangement according to one of the preceding claims,
**characterized in that**
the LED arrangement has a plurality of LED arrays arranged in series.

4. LED arrangement according to one of the preceding claims,
**characterized in that**
a constant current source (2) is provided to supply the LEDs (1) with current.

5. LED arrangement according to one of the preceding claims,
**characterized in that**
the current limiter (3) has two transistors (4, 5) and a resistor (6).

6. LED arrangement according to claim 5,
**characterized in that**
the transistors are a field effect transistor (4) and a bipolar transistor (5), wherein the current in the LED strand is limited to the limit value by the field effect transistor (4).

7. LED arrangement according to claim 6,
**characterized in that**
the resistor (6) is provided to control the bipolar transistor (5).

8. LED arrangement according to claim 7,
**characterized in that**
the current limiter (3) comprises a further resistor (7).

9. LED arrangement according to claim 8,
**characterized in that**
the further resistor (7) and the bipolar transistor (5) are provided to control the field effect transistor (4).

10. Method for avoiding damage in the event of a defective LED (1) in an LED arrangement according to one of the preceding claims,
**characterized in that**
in the event of a short circuit occurring in an LED strand due to a defective LED (1), the current flowing in the LED strand is limited to the limit value by the current limiter (3), wherein the limit value lies above the current value which flows through the LED strand in the case of a non-defective LED (1).

11. Method according to claim 10,
**characterized in that**
in the event of an interruption occurring in an LED strand in the event of a defective LED (1), the additional protective circuits of the current limiters (3) in the other LED strands bridge the other components of the current limiters (3) and protect them from damage.

12. Method according to claim 10,
**characterized in that**
the current which is distributed to the other LED strands is reduced or switched off in the event of an interruption occurring in an LED strand due to a defective LED (1).

## Revendications

1. Dispositif à LED avec au moins une matrice de LED, qui comprend au moins deux chaînes de LED disposées parallèlement, au moins une LED (1) étant disposée dans chaque chaîne de LED et un limiteur de courant (3) étant prévu dans chaque chaîne de LED pour la limitation du courant s'écoulant dans la chaîne de LED, le limiteur de courant (3) étant conçu pour limiter à une valeur limite le courant s'écoulant dans la chaîne de LED lorsque cette valeur limite prédéterminée est atteinte, le limiteur de courant (3) n'ayant en grande partie aucune influence sur le courant s'écoulant dans la chaîne de LED dans le cas d'un courant en dessous de cette valeur limite,
**caractérisé en ce que**
- le dispositif à LED comprend un thyristor (13) et
- chacun des limiteurs de courant (3) comprend un circuit de protection (9) supplémentaire qui est relié avec le thyristor et est conçu pour contrôler le thyristor (13) afin de court-circuiter tous les chaînes de LED.

2. Dispositif à LED selon la revendication 1,
**caractérisé en ce que**
au moins une des chaînes de LED comprend au moins deux LED (1) disposées en série.

3. Dispositif à LED selon l'une des revendications précédentes,
**caractérisé en ce que**
le dispositif à LED comprend plusieurs matrices de LED disposées en série.

4. Dispositif à LED selon l'une des revendications précédentes,
**caractérisé en ce que**
une source de courant constant (2) est prévue pour l'alimentation des LED (1) en courant.

5. Dispositif à LED selon l'une des revendications précédentes,
**caractérisé en ce que**
le limiteur de courant (3) comprend deux transistors (4, 5) et une résistance (6).

6. Dispositif à LED selon la revendication 5,
**caractérisé en ce que**
les transistors sont un transistor à effet de champ (4) et un transistor bipolaire (5), la limitation du courant à la valeur limite dans la chaîne de LED ayant lieu à l'aide du transistor à effet de champ (4).

7. Dispositif à LED selon la revendication 6,
**caractérisé en ce que**
la résistance (6) est prévue pour le contrôle du transistor bipolaire (5).

8. Dispositif à LED selon la revendication 7,
**caractérisé en ce que**
le limiteur de courant (3) comprend une résistance supplémentaire (7).

9. Dispositif à LED selon la revendication 8,
**caractérisé en ce que**
la résistance supplémentaire (7) et le transistor bipolaire (5) étant prévus pour le contrôle du transistor à effet de champ (4).

10. Procédé de prévention de l'endommagement dans le cas d'un défaut d'une LED (1) dans un dispositif à LED selon l'une des revendications précédentes,
**caractérisé en ce que**
lors d'un court-circuit survenant du fait d'un défaut d'une LED (1) dans une chaîne de LED, le courant s'écoulant dans la chaîne de LED est limité à la valeur limite par le limiteur de courant (3), la valeur limite se trouvant au-dessus de la valeur de courant qui s'écoule à travers la chaîne de LED dans le cas d'une LED (1) non défectueuse.

11. Procédé selon la revendication 10,
**caractérisé en ce que**
lors d'une interruption survenant du fait d'un défaut d'une LED (1) dans une chaîne de LED, les circuits de protection supplémentaires des limiteurs de courant (3) des autres chaînes de LED court-circuitent les autres composants des limiteurs de courant (3) et protègent d'un endommagement.

12. Procédé selon la revendication 10,
**caractérisé en ce que**
lors d'une interruption survenant du fait d'un défaut d'une LED (1) dans une chaîne de LED, la totalité du courant se répartissant sur les autres chaînes de LED étant réduit ou coupé.
